# EUROPÄISCHE PATENTSCHRIFT

(11) **EP 1 314 810 B1**
(45) Veröffentlichungstag und Bekanntmachung des Hinweises auf die Patenterteilung: **31.05.2006**
(21) Anmeldenummer: 01127882.7
(22) Anmeldetag: 23.11.2001
(51) Int. Cl.: D06F 57/04

(54) **Wäscheschirm**
Umbrella type clothes dryer
Séchoir à linge type parapluie

(43) Veröffentlichungstag der Anmeldung: 28.05.2003
(73) Patentinhaber: LEIFHEIT Aktiengesellschaft, D-56377 Nassau (DE)
(72) Erfinder: Ohm, Heinz Josef, 65550 Limburg (DE); Pätzold, Dieter, 56377 Nassau (DE); Tiwi, Peter, 56379 Winden (DE)

(56) Entgegenhaltungen:
- EP-A- 0 113 788
- EP-A- 0 649 935
- FR-A- 1 250 891
- GB-A- 1 325 409

## Beschreibung

Die Erfindung betrifft einen Wäscheschirm gemäß dem Oberbegriff des Patentanspruches 1. Dokument GB 1 325 409 offenbart einen solchen Wäscheschirm.

Wäscheschirme der gattungsgemäßen Art haben grundsätzlich den Nachteil, dass eine vergleichsweise große Kraft, insbesondere aus der Ruhephase heraus, zum Aufspannen der Arme, die die Wäscheleine tragen, erforderlich ist. Um diesen Nachteil auszugleichen, ist es bekannt, die Aufzugsleine, die am Schiebestem, der die Arme trägt, angreift, über eine Umlenkrolle in der Spitze des Wäscheschirmes zu führen, so dass eine Halbierung der erforderlichen Kraft erfolgt. Damit war allerdings immer noch nicht das Problem gelöst, dass die Arme im Ruhezustand am Mast des Wäscheschirms anliegen und da sie sich natürlich nicht alleine öffnen sollen, mehr oder weniger straff verrastet sind. Die Überwindung dieses Todpunktes erfordert zusätzliche Kraft oder einen zusätzlichen Handgriff, in dem die Arme zunächst von Hand vom Mast ein Stückchen über den Todpunkt hinaus entfernt werden, um dann mit dem eigentlichen Aufspannvorgang zu beginnen.

Durch die EP 0113788 B1 wurde ein Wäscheschirm bekannt, bei dem die Aufzugsleine ebenfalls vom Schiebestern über eine Umlenkrolle in der Mastspitze geführt ist, so dass die Aufzugskraft halbiert ist und bei dem zusätzlich die Spreizarme mit einer Abkröpfung versehen sind, die beim Öffnen eine Vorspreizung der Arme bewirken. Zusätzlich ist eine den Öffnungsvorgang unterstützende Feder um den Mast eingebaut.

Weiter ist durch die EP 0649935 B ein Wäscheschirm bekannt, bei der im Mast ein Spreizkörper angeordnet ist, der mit Stützelementen zusammenwirkt, die bei einer Längsverschiebung helfen, die Spreizarme aus ihrer eingeklappten Ruhelage herauszuschwenken. Auch diese Maßnahme dient dazu, die Arme beziehungsweise Spreizarme aus dem Ruhezustand in eine Vorab-Spreizung zu bringen, so dass die Kraft an der Aufzugsleine in vertretbaren Grenzen bleibt.

Beide Lösungen sind allerdings vergleichsweise aufwendig und erfordern zusätzliche Bauteile, die mit entsprechender Präzision gefertigt sein müssen.

Aufgabe der Erfindung ist es, eine Möglichkeit zu finden, einen Wäscheschirm mit einfachen Mitteln bereits aus seiner Ruhestellung heraus mit geringem Kraftaufwand und mit einem Handgriff zu öffnen.

Diese Aufgabe wird erfindungsgemäß mit den kennzeichnenden Merkmalen des Anspruchs 1 gelöst. Die Erkenntnis, gänzlich auf eine Aufzugsleine zu verzichten und wenigstens einen Arm als Aufspannhebel zu verwenden, erlaubt die Nutzung eines äußerst günstigen Hebelverhältnisses, wodurch die aufzuwendende Kraft für den Aufspannvorgang auf 1 bis 2 kp reduziert werden kann. Die Überwindung des Tod- beziehungsweise Beharrungspunktes der Arme im Ruhezustand ist damit total eliminiert. Besonders bemerkenswert ist dabei, dass diese enorme Verbesserung der Bedienung ohne technischen Mehraufwand erreicht werden konnte, im Gegenteil, es wurde durch Einsparung der Aufzugsleine eine drastische Verbilligung erzielt.

Ausgestaltungen der Erfindung sind den Unteransprüchen zu entnehmen. Durch einen Griffbereich im äußeren Drittel des Armes wird die Bedienung weiter vereinfacht und insbesondere ist für eine Bedienungsperson, die erstmals einen derartigen Wäscheschirm zu öffnen hat, die neuartige Bedienungsweise sofort klar.

Durch die besondere Geometrie, nach der die Schwenkachse für die Arme über der Anlenkachse für die Spreizarme im geöffneten Zustand liegt, wird eine selbsthemmende Arretierung des Wäscheschirmes in der Gebrauchstellung erreicht. Besonders vorteilhaft ist es dabei, wenn die Arme annähernd waagrecht liegen, so dass von den behängten Wäscheleinen keine Kraftkomponente in Richtung Wäscheschirmschließen ausgeht.

Durch die Verlegung der Schwenkachsen für die Arme weiter nach Außen, also im größeren Abstand von der Mittellinie des Mastes, werden die Hebelverhältnisse weiter verbessert, so dass ein noch leichteres Öffnen, insbesondere auch bei Wäscheschirmen mit Einzug der Leinen in die Arme, gegeben ist. Zudem hat die zusammenlaufende Anordnung der Arme den Vorteil, dass die Wäscheleinen im Ruhezustand nach innen fallen und somit eine leichte Abdeckung der gesamten Wäschespinne über die verschiedensten Möglichkeiten, wie Klappen, Hauben usw. möglich ist.

Einige Ausführungsbeispiele der Erfindung werden im folgenden anhand der Zeichnungen näher erläutert, wobei die Wäscheschirme jeweils halbseitig in der Ruhe- und in der Arbeitsstellung dargestellt sind.

In Fig. 1 ist ein erstes Beispiel eines Wäscheschirmes dargestellt. Dabei ist dieser auf der linken Seite im geschlossenen und auf der rechten Seite im geöffneten Zustand gezeigt.

An einem Mast 1 ist ein Schiebestern 2, an dem über Schwenkachsen 3 Arme 4 gelagert sind, geführt.

Die Arme 4 sind wiederum über Spreizarme 5, die in Anlenkachsen 6 an den Armen 4 und über Halteachsen 7 in einem Haltestem 8 am Mastende 9 befestigt sind, abgestützt. Der dargestellte Arm 4 ist dabei als Aufspannhebel 10 ausgebildet. Dabei muss der Aufspannhebel so ausgebildet sein, dass die über den Schiebestem 2 auf den Mast 1 wirkende senkrechte Kraftkomponente 36 geringer ist, als die von der Schwenkachse 3 axial zum Mast wirkende Kraftkomponente 23, 37, wobei zusätzlich die Reibung des Schiebesternes 2 zu berücksichtigen ist. Daraus folgt, dass die Gleiteigenschaften Schiebestem 2 zu Mast 1 bei einer entsprechenden Auslegung das Kräfteverhältnis günstig beeinflussen können. In einer bevorzugten Ausführungsform werden diese Verhältnisse dadurch erreicht, dass der Abstand zwischen der Schwenkachse 3 und der Anlenkachse 6 geringer ist, als die Länge des Spreizarmes 5. Dies wird auch dadurch erreicht, dass das Maß 11, also der senkrechte Abstand der Schwenkachse 3 vom Mast 1 geringer ist, als der Abstand 12 der Anlenkachse 6 vom Mast 1. Dabei bewegt sich der Differenzabstand 13 in einer Größenordnung zwischen 3 cm und 15 cm.

Die Spreizarme 5 sind an den unteren Hälfen 14 auf der Innenseite 15 der Arme 10 über die Anlenkachsen 6 angelenkt.

Die Arme 4 sind als Aufspannhebel 10 ausgebildet und haben im äußeren Drittel 16 einen Griffbereich 17 zum Aufspannen der Arme 4. Dabei steht zum Aufspannen das Verhältnis des Krafthebels 18 zum Lasthebel 19, sowie zur Lösung aus dem Verharrungspunkt das Verhältnis des Lasthebels 19 zum Differenzabstandshebel 20 zur Verfügung. Dabei wird eine gute Funktion und ein leichtes Spannen der Wäscheleine 21 mit einem Verhältnis Krafthebel 18 zu Lasthebel 19 von etwa 3:1 erreicht. Der Differenzabstand 13 und somit der Differenzabstandshebel zum Lasthebel 19 sollte dabei wenigstens ein Verhältnis von 1:4 haben.

Zum Aufspannen des Wäscheschirmes, also von der Überführung aus der Ruhestellung in die Arbeitsstellung ist es lediglich erforderlich, den Aufspannhebel 10, also den für den Aufspannvorgang vorgesehenen Arm 4, an seinem Griffbereich 17 anzufassen und in Richtung 22 zu ziehen. Dabei wird der Schiebestem 2 nach oben in Richtung 23 gedrückt, der Kraftvektor in Richtung 23 ist größer als der über den Schiebestem 2 senkrecht auf den Mast 1 gerichtete Kraftvektor, bis die auf der rechten Seite dargestellte Lage erreicht und die Wäscheleine 21 gespannt ist. In dieser Stellung wird der Schiebestern 2 am Mast 1 durch eine nicht näher dargestellte Verriegelungseinrichtung 24 verriegelt. Zum Zusammenfalten des Wäscheschirms, also der Überführung aus der Arbeits- in die Ruhestellung ist lediglich die Verriegelung am Mast 1 über eine Verriegelungseinrichtung 24 zu lösen und der Aufspannhebel 10 am Griffbereich 17 hoch zu drücken, wodurch die Arme 4 über den Schiebestem 2 am Mast nach unten in die Ruhestellung gleiten.

Während bei dem Ausführungsbeispiel nach Fig. 1 die Arme 4 in einem spitzen Winkel 25 zum Mast 1 verlaufen, was durch eine Abwinklung 26 am unteren Ende 27 der Arme erreicht wird, sind bei dem Ausführungsbeispiel nach Fig. 2 die Arme 41 parallel zum Mast 1 angeordnet. Um zusätzlich auf eine separate Verriegelungseinrichtung verzichten zu können, wie sie in Fig. 1 durch 24 dargestellt ist, ist bei dem Ausführungsbeispiel nach Fig. 2 die Schwenkachse 3 in einem Abstand 28 in aufgespanntem Zustand des Wäscheschirmes, also in Arbeitsstellung, über der Anlenkachse 6 angeordnet. Die Arme 41 sind dabei waagrecht ausgerichtet.

Die übrigen Verhältnisse entsprechen dem Ausführungsbeispiel nach Fig. 1.

Nach dem Ausführungsbeispiel gemäß Fig. 3 sind die Arme 42 eng anliegend am Mast 1 ausgebildet, während die Anlenkachsen 61 auf der Außenseite 29 der Arme 42 angeordnet sind und somit ebenfalls den Differenzabstandhebel 20 zwischen den Schwenkachsen 3 und den Anlenkachsen 61 erzeugen. Auch der Abstand 28 in Arbeitsstellung des Wäscheschirmes wird dadurch wieder erreicht. Die sonstigen Verhältnisse entsprechen den Ausführungsbeispielen gemäß Fig. 1 und Fig. 2.

Nach Fig. 4 ist eine Ausführungsform dargestellt, bei der die Spreizarme 51 im Bereich der Anlenkachsen 61 mit einer Abwinklung 30 versehen sind, so dass die Spreizarme 51 im Ruhestand ebenfalls parallel zum Mast 1 des Wäscheschirmes liegen. Dadurch kann eine kompakte Bauweise erreicht werden. Die übrigen Verhältnisse entsprechen wiederum den Ausführungsbeispielen gemäß Fig. 1 bis Fig. 3.

Nach dem Ausführungsbeispiel gemäß Fig. 5 sind die Arme 43 eng anliegend am Mast 1 ausgebildet und über Spreizarme 5, die in Anlenkachsen 6 auf der Innenseite 15 der Arme 43 und über Halteachsen 7 in dem Haltestem 8 am Mastende 9 befestigt sind, abgestützt.

An zumindest einem Arm 43 sind in einem inneren Griffbereich 31 ein axial 32 zum Arm 43 wirkender Griff 33 und im äußeren Griffbereich 17 ein Schwenkgriff 34, der radial 35 zum Arm 43 wirkt, angeordnet. Dabei wird mit dem Griff 33 der Kraftvektor 36 verkleinert entsprechend der auf den Griff 33 ausgeübten Gegenkraft, so dass über den Schwenkgriff 34 der Kraftvektor 37 axial zum Mast 1 größer als der Kraftvektor 36 wird, d.h. , dass zumindest die Reibkraft des Schiebestems 2 überwunden wird, sodass ein Öffnen und Schließen des Wäscheschirmes ohne Aufzugsleine und ohne schwierige Betätigung des Schiebestems 2 in gebückter Haltung auch bei nicht optimalen Hebelverhältnissen ebenfalls nur über den als Aufspannhebel 10 ausgebildeten Arm 43 möglich ist.

Schließlich ist in Fig. 6 eine Ausführungsform dargestellt, bei der ein Haltestem 81 mit Halteachsen 7 bis zu einem Anschlag 38, der zur Höheneinstellung des Wäscheleinenverlaufs 21 auch verstellbar sein kann, verschiebbar angeordnet ist. Der Schiebestem 2 ist über einen Grundanschlag 39 nach unten fixiert. Die Hebel- und Kräfteverhältnisse entsprechen den vorab beschriebenen Kriterien.

Mit dieser Anordnung ist es möglich, eine Vorspreizung der Arme mit einem noch geringeren Kraftaufwand zu erreichen, wobei je nach Auslegung die Schwerkraft ausreicht.

Damit kann eine automatische Öffnung des Wäscheschirmes realisiert werden; es ist nur ein Lösen einer nicht dargestellten Verriegelung im Haltestem 81 erforderlich.

## Patentansprüche

1. Wäscheschirm mit einem senkrechten Mast (1), an dem an Schwenkachsen (3) in einem Schiebestern (2) Wäscheleinen (21) tragende Arme (4, 41, 42) gelagert sind, die über Spreizarme (5, 51), die einerseits mittels Halteachsen (7) in einem Haltestern (8) am Mast (1) und andererseits mittels Anlenkachsen (6, 61) an den Armen (4, 41, 42) gehalten sind, abgestützt sind, wobei zumindest ein Arm (4, 41, 42) im Zusammenwirken mit dem zugehörigen Spreizarm (5, 51) als Aufspannhebel (10) ausgebildet ist **dadurch gekennzeichnet, dass** an diesem Aufspannhebel (10) ein Griffbereich mit einem radial zum Arm Wirkenden Schwenkgriff (34) vorgesehen ist.

2. Wäscheschirm nach Anspruch 1, **dadurch** gekennzeichnel, dass die Anlenkachsen (6, 61) auf den unteren Hälften (14) der Arme (4, 41, 42) angeordnet sind.

3. Wäscheschirm nach Anspruch 1 oder 2, **dadurch gekennzeichnet, dass** das Maß (19) zwischen Schwenkachse (3) und Anlenkachse (6, 61) kleiner max. gleich der Länge des Spreizarmes (5, 51) ist.

4. Wäscheschirm nach einem der Ansprüche 1 bis 3, **dadurch gekennzeichnet, dass** die Anlenkachsen (6,61) bezüglich des Mastes (1) außerhalb der Schwenkachsen (3) angeordnet sind.

5. Wascheschirm nach einem der Anspruche 1 bis 4, **dadurch gekennzeichnet, dass** zumindest an einem Arm im äußeren Drittel (16) der Griffbereich (17) zur Öffnung der Arme (4,41,42) vorgesehen ist.

6. Wäscheschirm nach Ansspruch 5, **dadurch gekennzeichnet, dass** zwei Griffbereiche (31, 17) vorgesehen sind, wobei im inneren Griffbereich (31) ein axial (32) zum Arm (43) wirkender Griff (33) und im äußeren Griffbereich (17) ein Schwenkgriff (34) angeordnet sind.

7. Wäscheschinn nach Anspruch 1 und 2, **dadurch gekennzeichnet, dass** in geöffnetem Zustand die Schwenkachse (3) in einem Abstand (28) über der Anlenkachse (16) liegt.

8. Wäscheschim nach einem der Ansprüche 1 bis 7, **dadurch gekennzeichnet, dass** die Arme (4, 41) ausgehend von den Schwenkachsen (3) um ca. 10 cm vom Mast (1) beabstandet und am Mastende (9) zusammenlaufend angeordnet sind.

9. Wäscheschirm nach einem der Ansprüche 1 bis 7, **dadurch gekennzeichnet, dass** die Anlenkachse (61) außerhalb des Armes, im Ruhezustand gesehen, liegt. (Fig. 3, 4)

10. Wäscheschirm nach Anspruch 9, **dadurch gekennzeichnet, dass** der Spreizarm (51) parallel zum Mast (1) verläuft und im Bereich der Anlenkachse (61) abgewinkelt (30) ist.

11. Wäscheschirm nach einem der Ansprüche 1 bis 10, **dadurch gekennzeichnet, dass** der Haltestern (81) verschiebbar am Mast (1) angeordnet ist.

12. Wäscheschirm nach Anspruch 11, **dadurch gekennzeichnet, dass** zur Begrenzung des Verschiebeweges des Haltesterns (81) ein Anschlag (38) vorgesehen ist.

13. Wäscheschirm nach Anspruch 12, **dadurch gekennzeichnet, dass** der Anschlag (38) höhenverstellbar angeordnet ist.

## Claims

1. Umbrella-type clothes dryer having a vertical pole (1) on which are mounted, on pivot pins (3) in a sliding star (2), arms (4, 41, 42) which bear washing lines (21) and are supported via spreading arms (5, 51), which are retained, on the one hand, on the pole (1) by means of retaining pins (7) in a retaining star (8) and, on the other hand, on the arms (4, 41, 42) by means of articulation pins (6, 61), **characterized in that** at least one arm (4, 41, 42) is designed, in interaction with the associated spreading arm (5, 51), as an open-out lever (10), with a handle region being provided on the latter.

2. Umbrella-type clothes dryer according to Claim 1, **characterized in that** the articulation pins (6, 61) are arranged on the lower halves (14) of the arms (4, 41, 42).

3. Umbrella-type clothes dryer according to Claim 1 or 2, **characterized in that** the measurement (19) between the pivot pin (3) and articulation pin (6, 61) is smaller than or at max. equal to the length of the spreading arm (5, 51).

4. Umbrella-type clothes dryer according to one of Claims 1 to 3, **characterized in that** the articulation pins (6, 61) are arranged outside the pivot pins (3) with respect to the pole (1).

5. Umbrella-type clothes dryer according to one of Claims 1 to 4, **characterized in that** the handle region (17) for opening the arms (4, 41, 42) is provided in the outer third (16) at least of one arm.

6. Umbrella-type clothes dryer according to Claim 5, **characterized in that** two handle regions (31, 17) are provided, a handle (33) acting axially (32) with respect to the arm (43) being arranged in the inner handle region (31) and a pivoting handle (34) being arranged in the outer handle region (17).

7. Umbrella-type clothes dryer according to Claims 1 and 2, **characterized in that** in the open state the pivot pin (3) is situated at a distance (28) above the articulation pin (16).

8. Umbrella-type clothes dryer according to one of Claims 1 to 7, **characterized in that** the arms (4, 41), extending from the pivot pins (3), are spaced apart from the pole (1) by approx. 10 cm and are arranged in a manner such that they converge at the end (9) of the pole.

9. Umbrella-type clothes dryer according to one of Claims 1 to 7, **characterized in that** the articulation pin (61) is situated outside the arm, as seen in the rest state (Figs 3, 4).

10. Umbrella-type clothes dryer according to Claim 9, **characterized in that** the spreading arm (51) runs parallel to the pole (1) and is angled (30) in the region of the articulation pin (61).

11. Umbrella-type clothes dryer according to one of Claims 1 to 10, **characterized in that** the retaining star (81) is arranged displaceably on the pole (1).

12. Umbrella-type clothes dryer according to Claim 11, **characterized in that** a stop (38) is provided for limiting the displacement travel of the retaining star (81).

13. Umbrella-type clothes dryer according to Claim 12, **characterized in that** the stop (38) is arranged in a manner such that it can be adjusted in height.

## Revendications

1. Séchoir à linge de type parapluie ayant un mât vertical (1) sur lequel sont montés sur des axes de pivotement (3) dans une étoile coulissante (2) des bras (4, 41, 42) portant des cordes à linge (21), lesquels sont supportés par le biais de bras d'écartement (5, 51), qui sont maintenus d'une part au moyen d'axes de maintien (7) dans une étoile de maintien (8) sur le mât (1) et d'autre part au moyen d'axes d'articulation (6, 61) sur les bras (4, 41, 42), **caractérisé en ce qu'**au moins un bras (4, 41, 42) est réalisé sous forme de levier de fixation (10) en coopération avec le bras d'écartement associé (5, 51), une partie de préhension étant prévue sur celui-ci.

2. Séchoir à linge de type parapluie selon la revendication 1, **caractérisé en ce que** les axes d'articulation (6, 61) sont disposés sur les moitiés inférieures (14) des bras (4, 41, 42).

3. Séchoir à linge de type parapluie selon la revendication 1 ou 2, **caractérisé en ce que** la dimension (19) entre l'axe de pivotement (3) et l'axe d'articulation (6, 61) est inférieure ou au maximum égale à la longueur du bras d'écartement (5, 51).

4. Séchoir à linge de type parapluie selon l'une quelconque des revendications 1 à 3, **caractérisé en ce que** les axes d'articulation (6, 61) sont disposés en dehors des axes de pivotement (3) par rapport au mât (1).

5. Séchoir à linge de type parapluie selon l'une quelconque des revendications 1 à 4, **caractérisé en ce que** l'on prévoit au moins sur un bras dans le tiers extérieur (16), la partie de préhension (17) pour l'ouverture des bras (4, 41, 42).

6. Séchoir à linge de type parapluie selon la revendication 5, **caractérisé en ce que** l'on prévoit deux parties de préhension (31, 17), une poignée (33) agissant axialement (32) au bras (43) étant prévue dans la partie de préhension interne (31) et une poignée pivotante (34) étant prévue dans la partie de préhension extérieure (17).

7. Séchoir à linge de type parapluie selon les revendications 1 et 2, **caractérisé en ce que** l'axe de pivotement (3) est situé à une certaine distance (28) au-dessus de l'axe d'articulation (16) dans l'état ouvert.

8. Séchoir à linge de type parapluie selon l'une quelconque des revendications 1 à 7, **caractérisé en ce que** les bras (4, 41), partant des axes de pivotement (3), sont disposés à distance d'environ 10 cm du mât (1) et se réunissent à l'extrémité du mât (9).

9. Séchoir à linge de type parapluie selon l'une quelconque des revendications 1 à 7, **caractérisé en ce que** l'axe d'articulation (61) est situé en dehors du bras, vu dans l'état de repos (figures 3, 4) .

10. Séchoir à linge de type parapluie selon la revendication 9, **caractérisé en ce que** le bras d'écartement (51) s'étend parallèlement au mât (1) et est coudé (30) dans la région de l'axe d'articulation (61).

11. Séchoir à linge de type parapluie selon l'une quelconque des revendications 1 à 10, **caractérisé en ce que** l'étoile de maintien (81) est disposée de manière à pouvoir coulisser sur le mât (1).

12. Séchoir à linge de type parapluie selon la revendication 11, **caractérisé en ce que** l'on prévoit une butée (38) pour la limitation de la course de coulissement de l'étoile de maintien (81).

13. Séchoir à linge de type parapluie selon la revendication 12, **caractérisé en ce que** la butée (38) est réglable en hauteur.
